# FASCICULE DE BREVET EUROPEEN

(11) **EP 0 570 579 B1**
(45) Date de publication et mention de la délivrance du brevet: **04.03.1998**
(21) Numéro de dépôt: 93902304.0
(22) Date de dépôt: 07.12.1992
(51) Int. Cl.: D21H 27/40

(54) **FEUILLES COMPLEXES DE PAPIER ABSORBANT**
MEHRSCHICHTIGES ABSORBIERENDES PAPIER
COMPLEX SHEETS OF ABSORBENT PAPER

(30) Priorité: 09.12.1991 FR 9115209
(43) Date de publication de la demande: 24.11.1993
(73) Titulaire: JAMES RIVER, 68320 Kunheim (FR)
(72) Inventeur: RUPPEL, Rémy, F-68320 Durrenentzen (FR); LAURENT, Pierre, F-68000 Colmar (FR); HUNGLER, Joel, F-68320 Urschenheim (FR)
(74) Mandataire: David, Daniel
(86) Numéro de dépôt international: FR9201156
(87) Numéro de publication internationale: WO9312293

(56) Documents cités:
- EP-A- 0 265 298
- GB-A- 1 382 714
- US-A- 3 414 459
- US-A- 3 867 225

## Description

La présente invention a pour objet de nouvelles feuilles complexes de papier absorbant.

L'invention concerne plus particulièrement les papiers utilisables dans le domaine ménager et domestique, en particulier les papiers gaufrés à base de papier crêpé de type ouate de cellulose. Dans ce domaine, on recherche tout particulièrement des papiers ayant de bonnes qualités d'absorption associées à une grande douceur et de bonnes propriétés de résistance mécanique.

On s'est orienté dans ce domaine, depuis de nombreuses années, vers des papiers présentant plusieurs couches, en général deux ou trois, préalablement gaufrées, puis collées légèrement entre elles, de la colle étant déposée sur le sommet des protubérances réalisées au cours de l'opération de gaufrage.

Deux systèmes différents de gaufrage, d'assemblage et collage sont actuellement utilisés conduisant à deux types de structure différents. Un premier type consiste à réaliser deux gaufrages identiques sur deux plis séparés de papier, de façon à réaliser des protubérances sur les feuilles, et à former un stratifié à partir de ces deux feuilles, les protubérances des deux feuilles étant dirigées vers la partie interne du stratifié et collées entre elles par leurs sommets. Ce système réalise ce que l'on conviendra d'appeler un assemblage "pointe-pointe". Un tel procédé, ainsi que les stratifiés obtenus, est décrit dans le brevet US-A-3 414 459. Il permet essentiellement de confectionner des papiers à deux couches avec la structure représentée à la figure 6 du brevet US-A-3 414 459. Une autre variante décrite dans ce brevet consiste, comme cela apparaît à la figure 7, à insérer, avant le collage des pointes, une feuille non gaufrée entre les deux feuilles gaufrées.

Un autre procédé décrit en particulier dans le brevet US-A-3 867 225 consiste à réaliser un stratifié entre deux feuilles gaufrées placées également de façon que les protubérances soient dirigées vers l'intérieur du stratifié : on encolle les sommets des protubérances de l'une des deux feuilles et on réalise le collage dans une position telle que les protubérances de l'une des feuilles viennent s'emboîter entre deux protubérances de l'autre feuille. On conviendra d'appeler structure "emboîtée" ou "nested" la structure obtenue.

La présente invention a pour objet d'améliorer le toucher, la souplesse et l'aspect visuel des feuilles complexes de papier absorbant connues dans l'art antérieur et en particulier des produits assemblés selon la technique pointe-pointe ou la technique "nested" mentionnées ci-dessus dont chaque pli présente un motif de gaufrage avec des bossages de hauteur comprise entre environ 0,5 mm et 2,5 mm, de densité comprise entre 3 et 20 bossages par cm², et représentant 5 à 60 % de la totalité de la surface.

Conformément à l'invention on parvient à ce résultat avec une feuille complexe de papier de type décrit ci-dessus caractérisée en ce que ladite feuille gaufrée comprend un deuxième motif de gaufrage avec des bossages de 0,1 à 0,30 mm de haut entourant les bossages du premier motif, et dont la densité est comprise entre 20 et 300 bossages par cm².

Ce gaufrage, que l'on peut qualifier de micro-gaufrage, en occupant les espaces entre les bossages de profondeur plus importante, confère à la feuille un aspect plus textile, agréable à la vue. En outre, il améliore le toucher et la souplesse de celle-ci.

La densité du deuxième motif est inférieure à 300 bossages par cm² (car au delà de 300, il n'est plus possible de discerner les bossages ; la feuille paraît lisse), elle est de préférence entre 40 et 100.

Avantageusement, le rapport entre la densité du deuxième motif et celle du premier motif est supérieur à 2 de telle sorte qu'au moins un micro-bossage soit compris entre deux bossages quelconques du premier motif.

La Demanderesse connaît le brevet US-A- 4 320 162 qui a proposé une structure à deux feuilles de papier présentant chacune deux motifs de gaufrage : un premier motif relativement espacé avec des bossages larges et profonds de 1 à 2,3 mm, et un deuxième motif plus serré avec des bossages minces, entourant les premiers, profonds de 0,38 à 1,27 mm seulement. Les deux feuilles sont collées entre elles par le sommet des bossages du premier motif. Il est précisé que l'espacement relativement large des bossages du premier motif permet aux bossages du deuxième motif de venir en contact par leur sommet, du fait de la flexion de la feuille. Ce deuxième motif confère ainsi douceur, absorption et volume à la double feuille, et améliore son aspect.

La feuille complexe de la présente invention se distingue, de celle proposée par ce brevet, par le premier motif qui est de densité supérieure à 3 bossages par cm² avec une surface couverte de 5 à 60 %, alors que dans le brevet celui-ci est constitué de bossages relativement larges, chacun reproduisant le dessin d'une fleur selon l'exemple présenté, et largement espacés les uns des autres. En outre, alors que, selon l'invention, les bossages du deuxième motif ont une profondeur maximale de 0,30 mm (la profondeur choisie dépendant essentiellement du grammage : 0,1 mm pour un faible grammage et 0,30 mm pour un grammage plus lourd) les bossages du deuxième motif selon US-A- 4 320 162 ont une profondeur de 0,38 à 1,27 mm, déterminée selon le poids de la feuille gaufrée, et leur fonction est de venir en contact par leur sommet du fait précisément du large espacement des bossages du premier motif.

D'autres caractéristiques et avantages de la feuille complexe conforme à l'invention apparaîtront à la lecture de la description qui suit de deux modes de réalisation accompagnée des dessins annexés sur lesquels
- la figure 1 représente une feuille complexe conforme à l'invention assemblée selon le mode pointe-pointe.
- la figure 2 représente une feuille complexe conforme à l'invention assemblée selon le mode "nested".
- la figure 3 représente une installation permettant la réalisation de feuilles selon l'invention.

Sur la figure 1 on a représenté, en coupe agrandie, une feuille complexe selon l'invention. Cette feuille complexe est constituée de deux feuilles (1) et (2) de papier absorbant crêpé dont les caractéristiques sont communément fonction de l'application souhaitée : papier toilette, essuie-tout, serviette de table, nappe, etc... Ce papier est de grammage compris entre 12 et 30g/m², également selon l'application envisagée, et son taux de crêpage est de préférence compris entre 10 et 30 %. L'épaisseur d'une telle feuille crêpée, avant tout gaufrage, est comprise entre 0,07 et 0,2 mm.

Comme on peut la voir sur la figure chaque feuille (1) et (2) comprend un premier motif de gaufrage (3) relativement profond. Les deux feuilles sont liées entre elles et collées par les sommets des bossages de ce premier motif. Cet assemblage est connu sous le nom pointes-pointes.

Dans ce type de produit, les bossages ont une hauteur H comprise entre 0,5 mm et 2,5 mm (la hauteur est mesurée entre le plan de la face plane et le plan défini par le sommet des bossages). Ils sont répartis selon un motif, généralement régulier, quelconque avec une densité de 3 à 19 bossages au cm² et occupent 5 à 60 % de la surface. La section des bossages peut être quelconque : circulaire, ovale ou autre.

Conformément à l'invention, au moins une feuille, les deux dans l'exemple représenté, de la feuille complexe comprend un deuxième motif de gaufrage (4) constitué de bossages plus fins et de faible hauteur h, comprise entre 0,1 et 0,30 mm, repartis entre les bossages du premier motif. Le choix de la hauteur dépend du grammage et du taux de crêpage du papier ; par exemple, pour un papier de 30g/m² avec un crêpage grossier, la hauteur des bossages sera choisie à 0,25 ou 0,30 mm. Pour un papier de grammage léger, cette hauteur pourra être comprise entre 0,1 et 0,2 mm. La densité des bossages de ce motif est supérieure à celle du premier motif, de préférence elle devra être dans un rapport au moins supérieur à 2.

Il est possible de prévoir une troisième feuille intercalée entre les deux feuilles gaufrées sans sortir pour autant du cadre de l'invention.

Sur la figure 2, on a représenté un assemblage de feuilles (1) et (2) selon le mode dit "nested" où les bossages (3) de la feuille (1) correspondant au premier motif sont emboîtés entre les bossages (3) de la deuxième feuille (2). La liaison entre les deux plis est assurée par une couche de colle déposée sur le sommet des bossages du premier motif de l'une des deux feuilles.

On décrit ci-après une installation connue en soi, permettant de réaliser la feuille de l'invention.

Sur la figure 3, on a représenté une première paire de cylindres (101, 103) comportant un cylindre métallique gravé (101) à la surface duquel sont implantés des reliefs selon le motif souhaité. Le cylindre métallique est entraîné en rotation autour d'un axe horizontal et est associé à un cylindre en caoutchouc (103) qui lui est parallèle. et avec lequel il ménage un intervalle de serrage (101, 103). En passant dans cet intervalle, une feuille de papier absorbant en ouate de cellulose subit des déformations mécaniques permanentes par la pression exercée par les reliefs du cylindre métallique.

Pour la réalisation du gaufrage souhaité, les reliefs du cylindre sont répartis selon deux motifs : un premier motif avec des protubérances de hauteur au moins égale à 2 mm et un deuxième motif avec des protubérances de hauteur égale à 0,6 mm par exemple.

L'installation comporte une deuxième paire de cylindres de gaufrage avec un cylindre métallique (105) de même diamètre et tournant dans le même plan horizontal que le cylindre (101), il coopére avec un cylindre en caoutchouc (107) pour le gaufrage.

Les cylindres (101) et (105) ménagent entre eux un intervalle de serrage (101, 105) et sont entraînés à des vitesses de rotation opposées, synchrones, de manière à rouler l'un sur l'autre sans glissement.

L'installation comprend également un système d'encollage (110) avec cylindre applicateur (111) (en caoutchouc ou autre matériau équivalent) venant en appui sur le cylindre (101) en amont de l'intervalle de serrage (101, 105). Un cylindre de transfert (113), transfère l'adhésif depuis un cylindre plongeur (115) sur le cylindre applicateur (111). Le cylindre plongeur (115) prélève la colle dans un bac.

Les feuilles (1, 2) de papier absorbant à associer sont alimentées depuis des bobines (11, 12). La feuille (1) est guidée autour du cylindre en caoutchouc (103) et passe dans l'intervalle de serrage (101, 103) dont elle ressort gaufrée, en épousant la surface en relief du cylindre métallique (101). Le cylindre applicateur (111) dépose ensuite de la colle, en quantité dosée, sur la surface des protubérances de la feuille, formant méplats.

La deuxième feuille (2) subit également un traitement mécanique de gaufrage, par passage dans l'intervalle de serrage (105, 107), puis est associée à la feuille (1) dans l'intervalle de serrage (101, 105). La feuille complexe qui en résulte est mise en bobine en attendant d'être transformée ultérieurement.

Il est possible de réaliser les feuilles de l'invention en deux étapes. C'est à dire gaufrer préalablement l'une et/ou les deux feuilles avec le second motif puis gaufrer à nouveau selon le premier motif.

Le mode de réalisation de la figure 3 s'applique préférentiellement à une association de type pointe/pointe.

Pour l'association "nested", on utilisera préférentiellement des installations connues de l'art antérieur.

## Revendications

1. Feuille complexe de papier absorbant composée d'au moins deux feuilles (1, 2) de papier crêpé de grammage compris entre 12 et 30 g/m², l'une au moins présentant un premier motif de gaufrage (3) avec des bossages dirigés vers l'intérieur du complexe, de hauteur comprise entre 0,5 et 2,5 mm, de densité comprise entre 3 et 20 bossages par cm², et représentant de 5 à 60 % de la surface caractérisée en ce que ladite feuille gaufrée comprend un deuxième motif de gaufrage (4) avec des bossages de 0,1 à 0,30 mm de haut, sa densité étant comprise entre 20 et 300 bossages au cm².

2. Feuille complexe selon la revendication 1 caractérisée en ce que la hauteur des bossages du second motif (4) est comprise entre 0,1 et 0,2 mm.

3. Feuille complexe selon la revendication 2 caractérisée en ce que la densité du deuxième motif (4) est comprise entre 40 et 100 bossages au cm².

4. Feuille complexe selon la revendication 1 ou 2 caractérisée en ce que le rapport de la densité de deuxième motif (4) à celle du premier motif (3) est supérieur à 2.

5. Feuille complexe selon l'une des revendications précédentes caractérisée en ce que les deux feuilles sont gaufrées et sont liées par les bossages du premier motif (3) selon le mode dit "pointe/pointe".

6. Feuille complexe selon l'une des revendications 1 à 3 caractérisée en ce que les deux feuilles sont gaufrées et sont liées par les bossages du premier motif sur l'une et les bossages du deuxième motif sur l'autre selon le mode dit "emboîté".

## Patentansprüche

1. Mehrlagiges Blatt aus saugfähigem Papier bestehend aus wenigstens zwei Blättern (1, 2) aus Kreppapier mit einer Flächenmasse von 12 bis 30 g/m², wobei wenigstens eines ein erstes Prägemotiv (3) mit Buckeln aufweist, die in das Innere der mehrlagigen Anordnung gerichtet sind, eine Höhe zwischen 0,5 und 2,5 mm, eine Dichte zwischen 3 und 20 Buckeln pro cm² haben und 5 bis 60 % der Oberfläche darstellen, dadurch gekennzeichnet, daß das geprägte Blatt ein zweites Prägemotiv (4) mit Buckeln, welche eine Höhe von 0,1 bis 0,30 mm aufweisen, enthält, wobei dessen Dichte zwischen 20 und 300 Buckeln pro cm² liegt.

2. Mehrlagiges Blatt nach Anspruch 1, dadurch gekennzeichnet, daß die Höhe der Buckel des zweiten Motivs (4) zwischen 0,1 und 0,2 mm liegt.

3. Mehrlagiges Blatt nach Anspruch 2, dadurch gekennzeichnet, daß die Dichte des zweiten Motivs (4) zwischen 40 und 100 Buckeln pro cm² liegt.

4. Mehrlagiges Blatt nach Anspruch 1 oder 2, dadurch gekennzeichnet, daß das Verhältnis der Dichte des zweiten Motivs (4) zu derjenigen des ersten Motivs (3) größer ist als 2.

5. Mehrlagiges Blatt nach einem der vorangegangenen Ansprüche, dadurch gekennzeichnet, daß die beiden Blätter geprägt und durch die Buckel des ersten Motivs (3) nach dem sogenannten "Spitze/Spitze"-Verfahren miteinander verbunden sind.

6. Mehrlagiges Blatt nach einem der Ansprüche 1 bis 3, dadurch gekennzeichnet, daß die beiden Blätter geprägt und durch die Buckel des ersten Motivs auf dem einen und die Buckel des zweiten Motivs auf dem anderen nach dem sogenannten "ineinandergeschachtelten" Verfahren miteinander verbunden sind.

## Claims

1. Complex sheet of absorbent paper composed of at least two sheets (1, 2) of crêpe paper with a grammage between 12 and 30 g/m², at least one having a first embossed pattern (3) with embossings directed towards the interior of the complex, having a height of between 0.5 and 2.5 mm, a density of between 3 and 20 embossings per cm², and representing 5 to 60 % of the surface area, characterized in that the said embossed sheet comprises a second embossed pattern (4) with embossings 0.1 to 0.30 mm in height, its density being between 20 and 300 embossings to the cm².

2. Complex sheet according to claim 1, characterized in that the height of the embossings of the second pattern (4) is between 0.1 and 0.2 mm.

3. Complex sheet according to claim 2, characterized in that the density of the second pattern (4) is between 40 and 100 embossings to the cm².

4. Complex sheet according to claim 1 or 2, characterized in that the ratio of the density of the second pattern (4) to that of the first pattern (3) is greater than 2.

5. Complex sheet according to one of the preceding claims, characterized in that the two sheets are embossed and are bonded by the embossings of the first pattern (3) by the so-called "point-to-point" method.

6. Complex sheet according to one of claims 1 to 3, characterized in that the two sheets are embossed and are bonded by the embossings of the first pattern on one and the embossings of the second pattern on the other by the so-called "nested" method.
